# EUROPÄISCHE PATENTSCHRIFT

(11) **EP 0 548 349 B1**
(45) Veröffentlichungstag und Bekanntmachung des Hinweises auf die Patenterteilung: **25.10.1995**
(21) Anmeldenummer: 92916003.4
(22) Anmeldetag: 15.07.1992
(51) Int. Cl.: B65H 75/10, B65H 75/50

(54) **KONISCHER STAPELBARER HÜLSENKÖRPER**
STACKABLE HOLLOW CONICAL SPOOLS
CORPS DE CANETTE CONIQUE EMPILABLE

(30) Priorität: 16.07.1991 DE 9108727 U
(43) Veröffentlichungstag der Anmeldung: 30.06.1993
(73) Patentinhaber: Christian Majer GmbH & Co. KG Maschinenfabrik, D-72070 Tübingen (DE)
(72) Erfinder: JENISCH, Michael, D-7860 Schopfheim (DE)
(74) Vertreter: Möbus, Rudolf, Dipl.-Ing.
(86) Internationale Anmeldenummer: EP9201606
(87) Internationale Veröffentlichungsnummer: WO9302008

(56) Entgegenhaltungen:
- EP-A- 0 398 599
- DE-A- 2 425 420
- DE-A- 3 121 022
- DE-A- 3 643 819
- GB-A- 1 211 997
- GB-A- 2 100 704
- US-A- 2 017 611
- US-A- 2 569 094
- US-A- 2 615 650
- US-A- 3 675 871

## Beschreibung

Die Erfindung betrifft einen konischen stapelbaren Hülsenkörper mit den aus dem Oberbegriff des Hauptanspruches ersichtlichen Merkmalen.

Von stapelbaren konischen Kunststofferzeugnissen, beispielsweise Kunststoffbechern, ist es bekannt, Anschlagschultern auszuformen, die ein zu weites Ineinanderschieben der konischen Gegenstände und damit ein unerwünschtes gegenseitiges Verkeilen dieser Gegenstände verhindern. Bei aus Papiermaterial gefertigten, insbesondere aus Papierbahnen gewickelten oder aus Papierbrei gepreßten konischen Hülsenkörpern ist es bekannt, durch nachträgliches Eindrücken der Hülsenwandung durch einen Rollvorgang in dem breiteren Endbereich der konischen Hülsen einen Innenvorsprung als Abstandsvorsprung (EP-A-0 398 599) oder durch äußere Anformungen oder Ansatzteile am schmäleren Ende der Hülsen (DE-A-31 21 022) Abstandsvorsprünge zu bilden, die beim Stapeln der Hülsen eine großflächige gegenseitige Anlage verhindern sollen. Innere Abstandsvorsprünge im Bereich des breiteren Spulenendes sind weniger vorteilhaft, weil sie die Hülse nicht in ihrem schmäleren Kopfbereich stabilisiert, wo sie in automatischen Anlagen in der Regel von einem Greiforgan erfaßt werden sollen. Auch ergeben Ringwülste immer noch eine relativ große Anlagefläche und erfordern entsprechend große Abziehkräfte mit der Gefahr, daß gleichzeitig mehrere über die Abstandswülste aneinanderhängende Hülsen abgenommen werden. Über die Außenfläche der konischen Hülsen vorstehende Abstandsvorsprünge erschweren das Bewickeln der Hülsen mit Garn, insbesondere aber einen Überkopfabzug des Garnes von den konischen Hülsen.

Die US-A-2 017 611 zeigt zylindrische Spulenkörper, die an ihrem einen Rand teilweise nach innen eingedrückte Stanzlappen zeigen. Diese Stanzlappen dienen dort nur als Sicherheitsanschläge, die mit der Stirnseite eines Haltedornes für die Hülsenkörper zusammenwirken und die Axialverschiebung der Hülsen auf dem zylindrischen Haltedorn in einer der Achsrichtungen begrenzen. Zylindrische Hülsen sind nicht stapelbar, so daß dort das bei stapelbaren konischen Hülsen auftretende Verkeilungsproblem nicht besteht, das mit rückschiebbaren Stanzlappen nach der US-A-2 017 611 auch nicht gelöst werden könnte.

Der Erfindung liegt die Aufgabe zugrunde, einen Hülsenkörper der eingangs genannten Art so auszubilden, daß mit Sicherheit ein Verkeilen der Hülsenkörper im Hülsenstapel verhindert wird.

Die gestellte Aufgabe wird mit dem Hülsenkörper erfindungsgemäß durch die aus dem kennzeichnenden Teil des Hauptanspruches ersichtlichen Merkmale gelöst. Die hier als Innenvorsprünge vorgesehenen Stanzlappen der Hülsenwandung bilden im Hülsenstapel Anschläge für den Kopf, also das Ende mit kleinerem Durchmesser der eingesteckten anschließenden Hülse, können also keinen Reibungsschluß mit einer angrenzenden Hülse bewirken. Die Stanzlappen können durch die eingesteckte anschließende Hülse auch nicht in die Kegelmantelebene zurückgedrückt werden. Dabei kann der Stanzlappen bis in eine Querlage zur Hülsenachse oder auch bis zur Anlage gegen die Innenseite des Hülsenkörpers eingebogen sein.

Die Ausbildung der Hülsenkörper gemäß der Erfindung erfordert keine Änderung der Herstellung der Hülsenkörper. Sie werden beispielsweise nach bisheriger Art aus Papierbahnen mit einer glatten Innenfläche gewickelt oder mit einer glatten Innenfläche aus einem Zellstoffbrei geformt. Erst nach Fertigstellung werden die Hülsenkörper mit relativ einfachen Vorrichtungen, durch welche ein kontinuierlicher Fertigungsablauf nicht unterbrochen werden muß, mit den genannten Innenvorsprüngen versehen. Bei aus einem Faserstoffbrei geformten Hülsenkörpern können die Vorsprünge noch in halbtrockenem Zustand angebracht werden, so daß sie sich beim weiteren Trocknungsvorgang der Hülsenkörper versteifen können.

Nachfolgend werden Ausführungsbeispiele erfindungsgemäß ausgebildeter konischer Hülsenkörper anhand der beiliegenden Zeichnung näher beschrieben.

Es zeigen:
- Fig. 1: eine schematische Darstellung von drei ineinandergestapelten Hülsenkörpern im zentralen Längsschnitt;
- Fig. 1a: eine Darstellung gemäß Fig. 1 mit abgewandelten Hülsenkörpern;
- Fig. 2: eine Seitenansicht des Hülsenstapels in Richtung des Pfeiles II in Fig. 1;
- Fig. 3: einen Querschnitt entlang der Linie III - III in Fig. 1,
- Fig. 3a: einen Querschnitt entlang der Linie IIIa - IIIa in Fig. 1a;

Fig 1 zeigt im zentralen Längsschnitt einen konischen hohlen Hülsenkörper 10, in welchen ein zweiter und dritter gleicher und mit strichpunktierten Linien eingezeichneter Hülsenkörper 10' im Rahmen eines Hülsenstapels entlang der Längsachse 11 der Hülsenkörper eingeschoben sind. Im verjüngten Endbereich des Hülsenkörpers 10 sind beim gezeigten Ausführungsbeispiel zwei Innenvorsprünge 12 ausgebildet. Die Hülsenkörper 10, 10' sind aus mehreren Papierlagen gewickelt.

Die gewickelten Hülsenkörper 10 und 10' sind an ihrem verjüngten Ende mit einer Einbördelung 13 versehen. Die Innenvorsprünge 12, 12' sind nach Fertigstellung der Hülsenkörper 10, 10' durch einwärtsgedrückte Stanzlappen unter Bildung von Stanzöffnungen 14, 14' im Hülsenkörper 10, 10' gebildet. Die Stanzschnitte im Hülsenkörper sind so angebracht, daß die einwärtsgedrückten, die Innenvorsprünge 12, 12' bildenden Stanzlappen in Richtung auf das bördelfreie breitere Ende 10.1 gerichtet sind.

Bei der aus den Fig. 1a und 3a ersichtlichen Ausführungsform sind die Stapelanschläge bildenden Stanzlappen 12, 12', 12a weiter einwärts bis in eine Querlage (Stanzlappen (12a) oder bis zur Anlage gegen die Innenseite der Hülsenkörper 10, 10' umgebogen (Stanzlappen 12, 12'), so daß sie mit Sicherheit nicht mehr in die Stanzöffnungen 14, 14' zurückgedrückt werden können.

## Patentansprüche

1. Konischer, hohler, stapelbarer Hülsenkörper aus Papier oder einem anderen organischen Formstoff, der innenseitig im Bereich seines verjüngten Endes mindestens einen Vorsprung als Stapelanschlag aufweist, der aus einem nach Fertigstellung des Hülsenkörpers (10, 10', 10'') von außen her geschaffenen Wandungsvorsprung besteht, dadurch gekennzeichnet, daß der Innenvorsprung (12, 12') aus einem Stanzlappen der Hülsenwandung besteht.

2. Hülsenkörper nach Anspruch 1, dadurch gekennzeichnet, daß das freie eingebogene Ende des Stanzlappens (12, 12') auf das breitere Ende (10.1) des Hülsenkörpers (10) hin gerichtet ist.

3. Hülsenkörper nach Anspruch 1, dadurch gekennzeichnet, daß der Stanzlappen (12a) bis in eine Querlage zur Hülsenachse (11) eingebogen ist.

4. Hülsenkörper nach Anspruch 1, dadurch gekennzeichnet, daß der Stanzlappen (12, 12') bis zur Anlage gegen die Innenseite des Hülsenkörpers (10, 10') ein- und umgebogen ist.

5. Hülsenkörper nach einem der Ansprüche 1 bis 4, dadurch gekennzeichnet, daß er ein aus mehreren Papierlagen bestehender Wickelkörper ist.

6. Hülsenkörper nach einem der Ansprüche 1 bis 4, dadurch gekennzeichnet, daß er aus einer feuchten Faserstoffmasse geformt und anschließend getrocknet ist.

## Claims

1. A tapered, hollow, stackable tubular body made of paper or of another organic moulding material, which has at least one projection inside in the region of its tapered end as a stacking stop which consists of a wall projection created from the outside after finishing the tubular body (10, 10', 10''), characterised in that the internal projection (12, 12') consists of a punched tab in the tube wall.

2. A tubular body according to claim 1, characterised in that the free, bent-in end of the punched tab (12, 12') is directed towards the wider end (10.1) of the tubular body (10).

3. A tubular body according to claim 1, characterised in that the punched tab (12a) is bent into a transverse position with respect to the tube axis (11).

4. A tubular body according to claim 1, characterised in that the punched tab (12, 12') is bent in and round until it makes contact with the inside of the tubular body (10, 10').

5. A tubular body according to any one of claims 1 to 4, characterised in that it is a wound body consisting of a plurality of layers of paper.

6. A tubular body according to any one of claims 1 to 4, characterised in that it is moulded from a moist mass of fibrous material and subsequently dried.

## Revendications

1. Corps de canette empilable creux, conique, en papier ou en un autre matériau moulé organique, qui présente du côté intérieur dans la zone de son extrémité rétrécie au moins une saillie comme butée d'empilement, laquelle est constituée d'une saillie de paroi créée de l'extérieur après achèvement du corps de canette (10, 10', 10''), caractérisé en ce que la saillie intérieure (12, 12') est constituée d'une patte découpée de la paroi de canette.

2. Corps de canette selon la revendication 1, caractérisé en ce que l'extrémité libre recourbée vers l'intérieur de la patte découpée (12, 12') est orientée vers l'extrémité plus large (10.1) du corps de canette (10).

3. Corps de canette selon la revendication 1, caractérisé en ce que la patte découpée (12a) est recourbée vers l'intérieur jusqu'à une position transversale par rapport à l'axe de canette (11).

4. Corps de canette selon la revendication 1, caractérisé en ce que la patte découpée (12, 12') est recourbée vers l'intérieur et repliée jusqu'à appui contre le côté intérieur du corps de canette (10, 10').

5. Corps de canette selon l'une des revendications 1 à 4, caractérisé en ce qu'il est un corps d'enroulement constitué de plusieurs couches de papier.

6. Corps de canette selon l'une des revendications 1 à 4, caractérisé en ce qu'il est formé d'une masse de matière fibreuse humide et ensuite séché.
